# EUROPÄISCHE PATENTSCHRIFT

(11) **EP 1 970 635 B1**
(45) Veröffentlichungstag und Bekanntmachung des Hinweises auf die Patenterteilung: **21.03.2012**
(21) Anmeldenummer: 08011554.6
(22) Anmeldetag: 26.06.2008
(51) Int. Cl.: F24C 15/32

(54) **Heissluft-Backofen mit Umlenkblechen**
Hot air baking oven with baffle plates
Four à air chaud doté de déflecteurs

(43) Veröffentlichungstag der Anmeldung: 17.09.2008
(73) Patentinhaber: V-Zug AG, 6301 Zug (CH)
(72) Erfinder: Renggli-Ehrat, Peter, 6280 Hochdorf (CH)
(74) Vertreter: Sutter, Kurt

(56) Entgegenhaltungen:
- EP-A- 0 245 618
- EP-A- 0 319 373
- EP-A- 1 793 171
- WO-A-94/18839
- WO-A-2007/020584
- WO-A2-2009/074423
- DE-A1- 2 557 867
- GB-A- 2 109 920
- US-A- 4 627 409
- US-A1- 2006 272 632

## Beschreibung

Die Erfindung betrifft einen Heissluft-Backofen mit einer Muffel und einem Gebläseraum hinter der Muffel, wobei der Gebläseraum von der Muffel durch eine Trennwand getrennt ist. Im Gebläseraum sind ein Lüfterrad und eine Heizung angeordnet. Die Trennwand ist in einen inneren Bereich radial innerhalb des Lüfterrads und einen äusseren Bereich radial ausserhalb des Lüfterrades unterteilt. Im inneren Bereich sind Ansaugöffnungen vorgesehen, durch welche die Luft von der Muffel zum Lüfterrad gelangt. Im äusseren Bereich sind Ausblasöffnungen vorgesehen, sowie Umlenkbleche zum Ablenken der Luft vom Lüfterrad in die Ausblasöffnungen.

Derartige Backöfen erlauben es, Luft von der Muffel in den Gebläseraum einzusaugen, dort zu erwärmen und sodann wieder in die Muffel zu leiten.

Dabei ist es wichtig, dass die Wärme in der Muffel möglichst gleichmässig verteilt wird. Insbesondere ist die Bildung von sogenannten "hot spots" möglichst zu vermeiden.

WO 2007/020584 und US 2006/0272632 beschreiben Geräte, bei welchen in der Trennwand bei den Öffnungen Umlenkanordnungen vorgesehen sind, um die Luft in die Muffel hinein umzuleiten.

WO 2009/074423 stellt ein älteres Recht zum vorliegenden Schutzrecht dar.

Aufgabe der vorliegenden Erfindung ist es, einen Backofen der eingangs genannten Art bereitzustellen, bei welchem die Wärme gut in der Muffel verteilt wird.

Diese Aufgabe wird vom Backofen gemäss Anspruch 1 gelöst. Demgemäss sind in der Trennwand horizontal neben dem inneren Bereich mindestens eine Ausblasöffnung sowie, jeder Ausblasöffnung zugeordnet, mindestens eine Umlenkanordnung vorgesehen. Jede Umlenkanordnung umfasst mindestens zwei Umlenkblechabschnitte, welche zueinander nicht parallel verlaufen und unterschiedlich zur Radialrichtung geneigt sind. Dies führt dazu, dass die in diesem Bereich ungefähr tangential strömende Luft an den beiden Umlenkblechabschnitten in unterschiedliche Richtungen in die Muffel hinein abgelenkt wird. Es entstehen somit sozusagen also mindestens zwei nicht parallele Luftströme in die Muffel hinein, so dass die warme Luft besser verteilt und die Gefahr von sog. "hot spots" reduziert wird.

Weiter sind Staubleche vorgesehen, welche sich quer zur Trennwand erstrecken und bezüglich der Umdrehungsrichtung des Lüfterrads vor den Ausblasöffnungen angeordnet sind. Die Umlenkbleche weisen quer zur Trennwand eine grössere Ausdehnung auf als die Staubleche, so dass die über die Staubleche streichende Luft sich in den Umlenkblechen verfangen kann.

Ohne die erfindungsgemässe Massnahme besteht insbesondere bei seitlich des Lüfterrads angeordneten Öffnungen die Gefahr, dass der Lufteintrag in die Muffel sehr ungleichmässig erfolgt.

Weitere bevorzugte Ausführungen der Erfindung ergeben sich aus den abhängigen Ansprüchen sowie aus der nun folgenden Beschreibung anhand der Figuren. Dabei zeigen:
Fig. 1 eine Ansicht des Gehäuses des Gebläseraums von vorne,
Fig. 2 die linke Hälfte des Gehäuses von Fig. 1 in teilweiser Schnittansicht,
Fig. 3 die rechte Hälfte des Gehäuses von Fig. 1 in teilweiser Schnittansicht,
Fig. 4 das Gehäuse von Fig. 1 von hinten ohne Rückwand und
Fig. 5 das Gehäuse von Fig. 4 aus etwas anderer Blickrichtung.

### Begriffsdefinitionen:

Begriffe der Art "vorne", "Vorderseite", "vor" sind so zu verstehen, dass darunter die der Backofentüre bzw. dem Benutzer zugewanden bzw. näheren Bereiche bzw. Richtungen zu verstehen sind, während Begriffe der Art "hinten", "Hinterseite", "Rückseite", "hinter" die von der Backofentüre bzw. vom Benutzer abgewandten bzw. entfernteren Bereiche bzw. Richtungen bezeichnen.

Die Begriffe "radial" und "Radialrichtung" beziehen sich auf Drehachse des Lüfterrads.

Die "Trennwand" gemäss folgender Beschreibung wird in einen "Bereich radial innerhalb des Lüfterrads" und einen "Bereich radial ausserhalb des Lüfterrads" unterteilt. Dies ist so zu verstehen, dass der Bereich radial innerhalb des Lüfterrads der Projektion des vom Lüfterrated bei seiner Drehbewegung durchsetzten Raums senkrecht auf die Trennwand entspricht, während der Bereich radial ausserhalb des Lüfterrads vom Rest der Trennwand gebildet wird.

Die Begriffe "horizontal" bzw. "vertikal" sowie "höher" und "tiefer" sind bei bestimmungsgemässer Anordnung des Backofens zu verstehen.

### Beschreibung:

Die Figuren zeigen das Gehäuse des Gebläseraums 1 eines Heissluft-Backofens. Dieses Gehäuse bildet den hinteren Abschluss der Muffel des Geräts, wobei in Fig. 2 und 3 die Seitenwände 2 der Muffel teilweise sichtbar sind.

Der Gebläseraum 1 ist gegen hinten von einer Rückwand 3 und gegen vorne von einer Trennwand 4 abgeschlossen. Rückwand 3 und Trennwand 4 werden von vorgeformten Blechen gebildet, die in ihrem Randbereich 9 miteinander verbunden sind.

Im Gebläseraum 1 ist ein Lüfterrad 5 angeordnet, welches am besten in Fig. 4 und 5 ersichtlich ist. Das Lüfterrad 5 ist von einem Drehantrieb um eine senkrecht zur Trennwand 4 stehende Drehachse 6 drehbar, wobei der Drehsinn 7 in Fig. 4 und 5 eingezeichnet ist.

Die Trennwand kann in einen inneren Bereich 10 radial innerhalb des Lüfterrads 5 und einen äusseren Bereich 11 radial ausserhalb des Lüfterrads 5 unterteilt werden, siehe Fig. 1. Im inneren Bereich 10 sind in der Trennwand 4 konzentrische, ungefähr ringförmige Ansaugöffnungen 12 vorgesehen, durch welche Luft vom sich drehenden Lüfterrad 5 von der Muffel her angesogen wird. Im äusseren Bereich 11 sind Ausblasöffnungen 13a - 13d vorgesehen, durch welche die Luft vom sich drehenden Lüfterrad 5 in die Muffel ausgeblasen wird.

Um das Lüfterrad 5 herum ist (siehe Fig. 4, 5) eine Heizung 14 angeordnet, von welcher die Luft, welche von der Muffel angesogen wurde, im Gebläseraum erwärmt wird, bevor diese zurück in die Muffel geblasen wird.

Es sind verschiedene Arten von Ausblasöffnungen 13a - 13d vorgesehen:
- In einem Bereich horizontal neben dem inneren Bereich 10 sind zwei Ausblasöffnungen 13a, 13b vorgesehen, welche im Folgenden als "seitliche Ausblasöffnungen" bezeichnet werden. Sie dienen dazu, Luft ungefähr auf halber Höhe der Muffel in diese einzuspeisen.
- In einem unteren Teil des äusseren Bereichs 11, wo die Trennwand 4 zum Randbereich 9 hin abgeschrägt ist, ist eine Reihe von Ausblasöffnungen 13c vorgesehen, welche im Folgenden als "untere Ausblasöffnungen" bezeichnet werden. Sie dienen dazu, Luft in den unteren Bereich der Muffel zu blasen.
- In einem oberen Teil des äusseren Bereichs 11, wo die Trennwand 4 ebenfalls zum Randbereich 9 hin abgeschrägt ist, ist eine Reihe von Ausblasöffnungen 13d vorgesehen, welche im Folgenden als "obere Ausblasöffnungen" bezeichnet werden. Sie dienen dazu, Luft in den oberen Bereich der Muffel zu blasen.

Bei den Ausblasöffnungen 13a - 13d sind Umlenkbleche 16a - 16d angeordnet, siehe insbesondere Fig. 4 und 5. Sie dienen dazu, die vom Lüfterrad 5 kommende Luft in die Ausblasöffnungen umzulenken, und zudem reduzieren sie den Drall des Strömungsfeldes im Gebläseraum 1. Sie sind jeweils bezüglich der Umdrehungsrichtung 7 des Lüfterrads gesehen unmittelbar nach den Ausblasöffnungen 13a - 13d angeordnet, so dass sie die über die Ausblasöffnungen streichende Luft auffangen und in die jeweilige Ausblasöffnung hin umlenken. Zu diesem Zweck sind sie ausserdem mindestens teilweise geneigt angeordnet, so dass sie der parallel zur Trennwand 4 strömenden Luft einen Impuls in Richtung zur Muffel hin zu geben vermögen.

In den gezeigten Ausführungen sind die Umlenkbleche 16a - 16d an der Trennwand 4 befestigt. Die Umlenkbleche 16a, 16b der seitlichen Ausblasöffnungen 13a, 13b sind dabei als separate Teile gefertigt, die mit der Trennwand 4 verschweisst sind, während es sich bei den Umlenkblechen 16c, 16d der unteren und oberen Ausblasöffnungen 13c, 13d um abgewinkelte Zungen des Blechs der Rückwand 4 handelt.

Denkbar ist es allerdings auch, die Umlenkbleche nicht an der Trennwand 4, sondern an der Rückwand 3 zu befestigen.

Weiter sind an der Trennwand 4 zumindest bei den seitlichen Ausblasöffnungen 13a, 13b zusätzlich zu den Umlenkblechen 16a, 16b Staubleche 17a, 17b befestigt, welche am besten aus Fig. 5 ersichtlich sind. Sie erstrecken sich quer zur Trennwand 4 und sind bezüglich der Umdrehungsrichtung 7 des Lüfterrads unmittelbar vor den Ausblasöffnungen 13a, 13b angeordnet. Ihre Aufgabe besteht darin, ein direktes Eindringen der der Trennwand 4 entlang streichenden Luft vom Lüfterrad 5 in die Ausblasöffnungen 13a, 13b zu vermeiden. Ohne sie würde in der Muffel ein relativ starker, praktisch parallel zur Rückwand aus den Ausblasöffnungen 13a, 13b austretender Luftstrom erzeugt.

Die Umlenkbleche 16a, 16b haben eine grössere Ausdehnung quer zur Trennwand 4 als die der gleichen Ausblasöffnung 13a bzw. 13b zugeordneten Staubleche 17a bzw. 17b, so dass die über die Staubleche 17a, 17b streichende Luft sich in den Umlenkblechen 16a, 16b verfangen kann.

Die Staubleche 17a, 17b werden von abgewinkelten Zungen des Blechs der Rückwand 4 gebildet.

Die beiden seitlichen Ausblasöffnungen 13a, 13b besitzen eine längliche, gekrümmte, Form. Im vorliegenden Beispiel handelt es sich um eine V-Form, denkbar ist jedoch z.B. auch eine Sichelform, oder es können mehrere einzelne Ausblasöffnungen mit zugeordneten, unterschiedlich zur Radialrichtung orientierten Umlenkblechen vorgesehen sein.

Die entsprechenden Umlenkbleche 13a, 13b werden jeweils von einer Umlenkanordnung gebildet, welche z.B., wie in den Figuren gezeigt, aus einem gebogenen Blech besteht, oder aus mehreren Einzelblechen. Jede Umlenkanordnung besitzt zwei zueinander nicht parallele, unterschiedlich zur Radialrichtung geneigte, radial hintereinander angeordnete Umlenkblechabschnitte 18a1, 18a2, 18b1, 18b2, so dass die an den entsprechenden Umlenkblechabschnitten umgelenkte Luft in jeweils etwas andere Raumwinkel abgelenkt und so in der Muffel besser verteilt wird.

In der gezeigten Ausführung werden die Umlenkblechabschnitte 18al, 18a2 bzw. 18b1, 18b2 jeder Umlenkanordnung jeweils von zwei geraden, unter einem Winkel zueinander verlaufenden Umlenkblechabschnitten gebildet, was herstellungstechnisch relativ einfach ist. Denkbar sind jedoch auch gekrümmte anstelle von geraden Umlenkblechabschnitten.

Die soweit beschriebene Ausführung kann in verschiedenen Punkten abgewandelt werden. Beispielsweise kann die Zahl und die genaue Anordnung der Ausblasöffnungen 13a, 13b, 13c, 13d den jeweiligen Anforderungen angepasst werden. Vorteilhaft ist es jedoch, zumindest beidseits des inneren Bereichs 10 auf gegenüber liegenden Seiten mindestens eine Ausblasöffnung vorzusehen, so dass der Mittelbereich der Muffel gut durchlüftet werden kann. Dies ist insbesondere dann wichtig, wenn in der Muffel z.B. zwei Kuchenbleche übereinander angeordnet werden sollen.

Die genaue Orientierung der Ausblasöffnungen ist ebenfalls abhängig von den jeweiligen Anforderungen anzupassen. Insbesondere hängt sie von der genauen Luftstromgeometrie im Gebläseraum 1 ab, welche ihrerseits eine Funktion der Geometrie des Geräts und des Lüfterrads ist. Sie kann z.B. experimentell optimiert werden. Vorzugsweise werden die gekrümmt verlaufenden, länglichen Ausblasöffnungen 13a, 13b jedoch so angeordnet, dass ihr Scheitelpunkt (d.h. die Spitze des "V" im Falle von V-förmigen Öffnungen) in Richtung der Drehrichtung 7 vor deren Schenkeln angeordnet ist, wodurch sich eine bessere Aufteilung der Luftströme ergibt.

## Patentansprüche

1. Heissluft-Backofen mit einer Muffel und einem Gebläseraum (1) hinter der Muffel, wobei der Gebläseraum (1) von der Muffel durch eine Trennwand (4) getrennt ist, wobei im Gebläseraum (1) eine Heizung (14) und ein Lüfterrad (5) angeordnet sind, wobei das Lüfterrad (5) zur Drehung um eine quer zur Trennwand (4) stehende Drehachse (6) angetrieben ist, wobei in der Trennwand (4) in einem inneren Bereich (10) radial innerhalb des Lüfterrads (5) mindestens eine Ansaugöffnung (12) zum Ansaugen von Luft in den Gebläseraum (1) und in einem äusseren Bereich (11) radial ausserhalb des Lüfterrads (5) Ausblasöffnungen (13a - 13d) zum Ausblasen von Luft in die Muffel vorgesehen sind, wobei an einer Hinterseite der Trennwand (4) Umlenkbleche (16a, 16b) zum Ablenken der Luft vom Lüfterrad (5) in die Ausblasöffnungen (13a - 13d) vorgesehen sind, wobei in der Trennwand (4) horizontal neben dem inneren Bereich (10) mindestens eine Ausblasöffnung (13a, 13b) sowie je mindestens eine Umlenkanordnung aus mindestens einem Umlenkblech (16a, 16b) angeordnet sind, wobei die Umlenkbleche (16a, 16b) bezüglich der Umdrehungsrichtung des Lüfterrads (5) nach den Ausblasöffnungen (13a - 13d) angeordnet sind, wobei zumindest bei einem Teil der sich horizontal neben dem inneren Bereich (10) befindlichen Ausblasöffnungen (13a, 13b) zusätzlich zu den Umlenkblechen (16a, 16b) Staubleche (17a, 17b) vorhanden sind, wobei die Umlenkbleche (16a, 16b) eine grössere Ausdehnung quer zur Trennwand (4) aufweisen als die Staubleche (17a, 17b), welche sich quer zur Trennwand (4) erstrecken und bezüglich der Umdrehungsrichtung des Lüfterrads (5) vor den Ausblasöffnungen (13a, 13b) angeordnet sind, **dadurch gekennzeichnet, dass** jede Umlenkanordnung mindestens zwei zueinander nicht parallele, unterschiedlich zur Radialrichtung geneigte Umlenkblechabschnitte (18a1, 18a2, 18b1, 18b2) umfasst, und dass mindestens die sich horizontal neben dem inneren Bereich (10) befindlichen Ausblasöffnungen (13a, 13b) längliche, gekrümmte Form aufweisen.

2. Heissluft-Backofen nach Anspruch 1, wobei die Staubleche (17a, 17b) an der Trennwand (4) befestigt sind.

3. Heissluft-Backofen nach einem der vorangehenden Ansprüche, wobei die Umlenkbleche (16a, 16b) an der Trennwand (4) befestigt sind.

4. Heissluft-Backofen nach einem der vorangehenden Ansprüche, wobei mindestens die sich horizontal neben dem inneren Bereich (10) befindlichen Ausblasöffnungen (13a, 13b) V-förmig sind.

5. Heissluft-Backofen nach einem der vorangehenden Ansprüche, wobei mindestens ein Teil der Umlenkanordnungen zwei radial hintereinander angeordnete, jeweils gerade und unter einem Winkel zueinander verlaufende Umlenkblechabschnitte (18a1, 18a2, 18b1, 18b2) umfasst.

6. Heissluft-Backofen nach einem der vorangehenden Ansprüche, wobei der äussere Bereich (11) einen unteren Bereich aufweist, welcher tiefer als der innere Bereich (10) liegt, sowie einen oberen Bereich, welcher höher als der innere Bereich (10) liegt, wobei im oberen und/oder unteren Bereich mindestens eine Ausblasöffnung (13c, 13d) mit Umlenkblech (16c, 16d) angeordnet ist.

7. Heissluft-Backofen nach einem der vorangehenden Ansprüche, wobei in der Trennwand (4) horizontal neben dem inneren Bereich (10) mindestens zwei Ausblasöffnungen (13a, 13b) mit Umlenkanordnungen angeordnet sind, wobei die Ausblasöffnungen auf gegenüber liegenden Seiten des inneren Bereichs (10) angeordnet sind.

## Claims

1. Fan-assisted oven with a muffle and a ventilation compartment (1) behind the muffle, wherein the ventilation compartment (1) is separated from the muffle by a separating wall (4), wherein a heating (14) and a fan impeller (5) are arranged inside the ventilation compartment (1), wherein the fan impeller (5) is actuated for rotating around a rotation axis (6) arranged transversally with respect to the separating wall (4), wherein at least a suction opening (12) for sucking air into the ventilation compartment (1) is provided in the separating wall (4) in an inner area (10) radially inside the fan impeller (5) and exhaust openings (13a - 13d) for exhausting air into the muffle are provided in an outer area (11) radially outside the fan impeller (5), wherein guide plates (16a, 16b) for deflecting the air from the fan impeller (5) into the exhaust openings (13a - 13d) are provided on the backside of the separating wall (4), wherein at least an exhaust opening (13a, 13b) as well as at least a guide arrangement composed of at least a guide plate (16a, 16b) are arranged in the separating wall (4) horizontally next to the inner area (10), wherein the guide plates (16a, 16b) are arranged after the exhaust openings (13a - 13d) with respect to the rotation direction of the fan impeller (5), wherein baffle plates (17a, 17b) are present additionally to the guide plates (16a, 16b) at least for a part of the exhaust openings (13a, 13b) which are arranged horizontally next to the inner area (10), wherein the guide plates (16a, 16b) have a higher extension transversally to the separating wall (4) than the baffle plates (17a, 17b) which extend transversally to the separating wall (4) and are arranged in front of the exhaust openings (13a, 13b) with respect to the rotation direction of the fan impeller (5), **characterized in that** each guide arrangement comprises at least two mutually non-parallel guide plate sections (18a1, 18a2, 18b1, 18b2) which are arranged differently slanted with respect to the radial direction and **in that** at least the exhaust openings (13a, 13b) situated horizontally next to the inner area (10) have an elongated, curved shape.

2. Fan-assisted oven according to claim 1, wherein the baffle plates (17a, 17b) are attached to the separating wall (4).

3. Fan-assisted oven according to one of the preceding claims, wherein the guide plates (16a, 16b) are attached to the separating wall (4).

4. Fan-assisted oven according to one of the preceding claims, wherein at least the exhaust openings (13a, 13b) situated horizontally next to the inner area (10) have a V-shape.

5. Fan-assisted oven according to one of the preceding claims, wherein at least a part of the guide arrangements comprise two guide plate sections (18a1, 18a2, 18b1, 18b2) arranged radially following one another, each straight and running in an angle with respect to one another.

6. Fan-assisted oven according to one of the claims, wherein the outer area (11) has a bottom section which lies lower than the inner area (10), as well as a top section which lies higher than the inner area (10), wherein at least an exhaust opening (13c, 13d) with a guide plate (16c, 16d) is arranged in the top and/or the bottom section.

7. Fan-assisted oven according to one of the preceding claims, wherein at least two exhaust openings (13a, 13b) with guide arrangements are arranged in the separating wall (4) horizontally next to the inner area (10), wherein the exhaust openings are arranged on opposite sides of the inner area (10).

## Revendications

1. Four à chaleur tournante avec une moufle et un compartiment de ventilation (1) derrière la moufle, le compartiment de ventilation (1) étant séparé de la moufle par un paroi de séparation (4), un chauffage (14) et une roue de ventilateur (5) étant arrangées à l'intérieur du compartiment de ventilation (1), la roue de ventilateur (5) étant actionnée afin de tourner autour d'un axe de rotation (6) arrangé transversalement par rapport au paroi de séparation (4), au moins un orifice d'aspiration (12) pour l'aspiration d'air dans le compartiment de ventilation (1) étant prévu dans le paroi de séparation (4) dans une zone intérieure (10) radialement à l'intérieur de la roue de ventilateur (5) et des orifices de décharge (13a - 13d) pour décharger d'air dans la moufle étant prévus dans une zone extérieure (11) radialement à l'extérieur de la roue de ventilateur (5), des plaques de guidage (16a, 16b) pour détourner d'air de la roue de ventilateur (5) à l'intérieur des orifices de décharge (13a - 13d) étant prévues du côté arrière du paroi de séparation (4), au moins un orifice de décharge (13a, 13b) et également au moins un arrangement de guidage composé d'au moins une plaque de guidage (16a, 16b) étant arrangés dans le paroi de séparation (4) horizontalement à côté de la zone intérieure (10), les plaques de guidage (16a, 16b) étant arrangées après les orifices de décharge (13a - 13d) par rapport à la direction de rotation de la roue de ventilateur (5), des plaques d'accumulation (17a, 17b) étant présentes outre les plaques de guidage (16a, 16b) au moins pour une partie des orifices de décharge (13a, 13b), qui sont arrangées horizontalement à côté de la zone intérieure (10), les plaques de guidage (16a, 16b) ayant une plus grande extension transversale par rapport au paroi de séparation (4) que les plaques d'accumulation (17a, 17b) qui s'étendent transversalement par rapport au paroi de séparation (4) et qui sont arrangées avant les orifices de décharge (13a, 13b) par rapport à la direction de rotation de la roue de ventilateur (5), **caractérisé en ce que** chaque arrangement de guidage comprend au moins deux sections de plaque de guidage (18a1, 18a2, 18b1, 18b2) non-parallèles l'une par rapport à l'autre, qui sont arrangées différemment oblique par rapport à la direction radiale et **en ce qu'**au moins les orifices de décharge (13a, 13b) qui sont situés horizontalement à côté de la zone intérieure (10) ont une forme allongée et courbée.

2. Four à chaleur tournante selon la revendication 1, les plaques d'accumulation (17a, 17b) étant attachées au paroi de séparation (4).

3. Four à chaleur tournante selon l'une des revendications précédentes, les plaques de guidage (16a, 16b) étant arrangées au paroi de séparation (4).

4. Four à chaleur tournante selon l'une des revendications précédentes, au moins les orifices de décharge (13a, 13b) qui sont situés horizontalement à côté de la zone intérieure (10) étant en forme de V.

5. Four à chaleur tournante selon l'une des revendications précédentes, au moins une partie de l'arrangement de guidage comprenant deux sections de plaque de guidage (18a1, 18a2, 18b1, 18b2) arrangées radialement l'une après l'autre, chacune de manière droite et ayant un angle l'une par rapport à l'autre.

6. Four à chaleur tournante selon l'une des revendications précédentes, la zone extérieure (11) ayant une section basse située plus bas que la zone intérieure (10), et également une section haute qui est plus haute que la zone intérieure (10), au moins un orifice de décharge (13c, 13d) avec une plaque de guidage (16c, 16d) étant arrangé dans la section haute et/ou la section basse.

7. Four à chaleur tournante selon l'une des revendications précédentes, au moins deux orifices de décharge (13a, 13b) avec des arrangements de guidage étant arrangés dans le paroi de séparation (4) horizontalement à côté de la zone intérieure (10), les orifices de décharge étant arrangés sur des côtés opposés de la zone intérieure (10).
